# EUROPÄISCHE PATENTANMELDUNG

(11) **EP 2 085 948 A1**
(43) Veröffentlichungstag der Anmeldung: **05.08.2009**
(21) Anmeldenummer: 07022852.3
(22) Anmeldetag: 26.11.2007
(51) Int. Cl.: G09F 3/03, B42D 15/10, G02B 5/18

(54) **Sicherheitselemente mit integrierten Mattstrukturen**

(71) Anmelder: Hueck Folien Ges.m.b.H., 4342 Baumgartenberg (AT)
(72) Erfinder: Hauser, Rene, 8704 Herrliberg (CH)
(74) Vertreter: Landgraf, Elvira

(57) **Zusammenfassung**

Die Erfindung betrifft Sicherheitselemente aufweisend ein Trägersubstrat, das mit optisch aktiven Elementen, insbesondere Beugungsstrukturen, Beugungsgittern, Oberflächenrelief oder Hologrammen versehen ist, dadurch gekennzeichnet, dass die Beugungsstruktur, das Beugungsgitter oder das Hologramm achromatische Mattstrukturen in Form von Zeichen, Zeichenfolgen, Mustern, Symbolen, Linien, oder Guillochen aufweist.

## Beschreibung

Die Erfindung betrifft Sicherheitselemente mit integrierten Mattstrukturen, die als Mikroschriften in kontrastierender Form zu optisch variablen Elementen vorliegen.

Sicherheitselemente werden in vielen Bereichen angewendet um die Fälschungssicherheit sensibler Güter zu gewährleisten. So werden beispielsweise in Datenträgern, insbesondere Wertdokumenten, wie Ausweisen, Karten, Banknoten, bei Verpackungsmaterialien für sensible Güter, wie Pharmazeutika, Kosmetika, Elektronikbauteile, bei Etiketten, Siegeln und dergleichen beispielsweise in der Textilindustrie derartige Sicherheitsmerkmale verwendet.

Zusätzlich ist es auch wünschenswert beispielsweise bei Verpackungen Manipulationen, d.h. unbefugtes Öffnen der Verpackung, Entfernen oder Austausch von Teilen und dergleichen nachweisbar zu machen. Um gleichzeitig einen derartigen Nachweis führen zu können und auch ausschließen zu können, dass das Sicherheitsmerkmal ausgetauscht wurde, sollen diese Merkmale auch fälschungssicher ausgeführt sein.

Sicherheitselemente mit visuell sichtbaren Merkmalen sind beispielsweise aus EP - A 0 330 733 bekannt. Es sind Sicherheitselemente, insbesondere Sicherheitsfäden bestehend aus einer lichtdurchlässigen Kunststofffolie, einer sich über das gesamte Sicherheitselement erstreckenden opaken Beschichtung, die Aussparungen in Form der einzubringenden Kodierung, insbesondere in Form von Zeichen und Mustern aufweist, beschrieben. Zumindest in den durch die Aussparungen definierten Bereichen können deckungsgleich farbgebende und/oder lumineszierende Substanzen vorhanden sein, durch die sich die Codierung von der opaken Beschichtung unter entsprechendem Lichteinfluss in farblich kontrastierender Form unterscheidet.

Diese Aussparungen sind im Durchlicht gut erkennbar, im Auflicht jedoch kaum sichtbar.
Ferner können die Sicherheitselemente Beugungsstrukturen oder Hologramme aufweisen, wobei die bei Reflexionshologrammen vorhandene reflektierende Metallschicht für die Erzeugung von im Durchlicht lesbaren (transparenten) Aussparungen unterbrochen ist.

Durch diese Aussparungen wird aber auch das optisch variable Erscheinungsbild der Beugungsstrukturen bzw. Hologramme reduziert.

Aufgabe der Erfindung ist es ein Sicherheitselement bereitzustellen, das optisch aktive Elemente und zusätzlich auch im Auflicht erkennbare Elemente in Form von Zeichen, Elementen, Symbolen, Linien oder dergleichen aufweist.

Gegenstand der Erfindung sind daher Sicherheitselemente aufweisend ein Trägersubstrat, das mit optisch aktiven Elementen, insbesondere Beugungsstrukturen, Beugungsgittern, Oberflächenrelief oder Hologrammen versehen ist, dadurch gekennzeichnet, dass die Beugungsstruktur, das Beugungsgitter oder das Hologramm achromatische Mattstrukturen in Form von Zeichen, Zeichenfolgen, Mustern, Symbolen, Linien, oder Guillochen aufweist.

Als Trägersubstrat kommen beispielsweise Trägerfolien vorzugsweise flexible Kunststofffolien, beispielsweise aus PI, PP, MOPP, PE, PPS, PEEK, PEK, PEI, PSU, PAEK, LCP, PEN, PBT, PET, PA, PC, COC, POM, ABS, PVC, Fluorpolymeren wie PTFE und dergleichen in Frage. Die Trägerfolien weisen vorzugsweise eine Dicke von 5 - 700 µm, bevorzugt 5 - 200 µm, besonders bevorzugt 5 - 50 µm auf.

Ferner können als Trägersubstrat auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert, beispielsweise mit Kunststoffen, oder lackiert sein.
Ferner können als Trägersubstrate auch Papier oder Verbunde mit Papier, beispielsweise Verbunde mit Kunststoffen mit einem Flächengewicht von 20 - 500 g/m², vorzugsweise 40 - 200 g/m² verwendet werden.

Ferner können als Trägersubstrate Gewebe oder Vliese, wie Endlosfaservliese, Stapelfaservliese und dergleichen, die gegebenenfalls vernadelt oder kalandriert sein können, verwendet werden. Vorzugsweise bestehen solche Gewebe oder Vliese aus Kunststoffen, wie PP, PET, PA, PPS und dergleichen, es können aber auch Gewebe oder Vliese aus natürlichen, gegebenenfalls behandelten Fasern, wie Viskosefasern, eingesetzt werden. Die eingesetzten Gewebe oder Vliese weisen ein Flächengewicht von etwa 20 g/m² bis 500 g/m² auf.

Die optisch aktive Struktur wird vorzugsweise in einen auf einem Trägersubstrat aufgebrachten Prägelack eingebracht.

Der auf das Trägersubstrat aufgebrachte Prägelack kann ein strahlungshärtbarer, beispielsweise eine UV- härtbarer oder ein strahlungshärtbarer Lack oder ein volumengetrenntes 2-Komponenten-Prägelacksystem sein. Der Prägelack kann durch bekannte Beschichtungsverfahren wie beispielsweise durch Aufstreichen, Gießen, Sprühen, Drucken (Siebdruck-, Tiefdruck-, Flexodruck- oder Digitaldruckverfahren) oder Walzenauftragsverfahren aufgebracht werden.

In diesen Prägelack wird die optisch aktive Struktur eingebracht. Dabei wird bereits bei der Erzeugung der optisch aktiven Struktur eine Mattstruktur vorzugsweise in Form von sogenannten Makrozeichen einer Größe von kleiner 0,8mm, oder Mikrozeichen eine Größe von kleiner 0,5mm, bevorzugt einer Größe von kleiner 0,3 mm, eingebracht.

Unter Makro- oder Mikroschriften werden hier Zeichen, Zeichenfolgen, Muster, Symbole, Linien oder Guillochen verstanden. Dabei werden die Mattstrukturen bereits bei der Erzeugung der Beugungsstruktur in den Master integriert und sind somit untrennbar und unverfälschbar mit der Beugungsstruktur verbunden.
Die Größe der Zeichen und Muster ist mit einer Größe < O,5 mm besonders vorteilhaft, da sie wenig Raum beansprucht und somit das Erscheinungsbild der optisch aktiven Strukturen kaum beeinflusst.

In einer besonderen Ausführungsform werden die Mattstrukturen in Form von Guillochen oder Linien oder Rasterbildern angeordnet, die zu den optisch aktiven Strukturen in Relation oder auch in Kontrast stehen können.

In einer weiteren bevorzugten Ausführungsform werden als Beugungsstrukturen Lentikular- oder Fresnelllinsen verwendet. Diese erzeugen eine besonders starke 3- dimensionale Wirkung, sodass die Mattstrukturen auf diesem Hintergrund besonders kontrastreich erscheinen und im Auflicht noch leichter erkennbar sind.

Zur Herstellung der Mattstrukturen werden diese entweder sehr grob oder sehr fein geprägt, sodass keine Beugung mehr stattfindet sondern nur mehr Lichtdiffusion.

Ferner kann das erfindungsgemäße Sicherheitselement weitere Schichten mit funktionellen oder dekorativen Eigenschaften aufweisen.

Die optischen Eigenschaften einer weiteren Schicht lassen sich durch sichtbare Farbstoffe bzw. Pigmente, lumineszierende Farbstoffe bzw. Pigmente, die im sichtbaren, im UV-Bereich oder im IR-Bereich fluoreszieren bzw. phosphoreszieren, Effektpigmente, wie Flüssigkristalle, Perlglanz, Bronzen und/oder Multilayer-Farbumschlagpigmente und wärmeempfindliche Farben bzw. Pigmente beeinflussen. Diese sind in allen möglichen Kombinationen einsetzbar. Zusätzlich können auch phosphoreszierende Pigmente allein oder in Kombination mit anderen Farbstoffen und/oder Pigmenten eingesetzt werden.

Ferner können auch zusätzliche Schichten mit elektrisch leitfähigen und/oder magnetischen Eigenschaften auf dem Substrat vorhanden sein, oder anschließend aufgebracht werden.

Das erfindungsgemäße Sicherheitselement kann ein oder beidseitig mit einer Schutzlackschicht versehen sein, die gegebenenfalls pigmentiert sein kann.

Ferner kann das erfindungsgemäße Sicherheitselement mit einem oder mehreren Trägersubstraten, die gegebenenfalls funktionelle und/oder dekorative Schichten aufweisen, gegebenenfalls unter Verwendung eines Kaschierklebers kaschiert sein.

Ferner kann das erfindungsgemäße Sicherheitselement ein- oder beidseitig mit einem Heiß- oder Kaltsiegelkleber oder einer Selbstklebebeschichtung zur Aufbringung auf oder zur Einbettung in ein Substrat versehen sein, wobei diese Kleber bzw. Klebebeschichtungen pigmentiert sein können.

Die Sicherheitselemente bzw. das Folienmaterial sind gegebenenfalls nach entsprechender Konfektionierung daher als Sicherheitsmerkmale in Datenträgern, insbesondere Wertdokumenten wie Ausweisen, Karten, Banknoten oder Etiketten, Siegeln und dergleichen geeignet, aber auch als Verpackungsmaterial beispielsweise in der pharmazeutischen, der Elektronik- und/oder Lebensmittelindustrie, beispielsweise in Form Blisterfolien, Faltschachteln, Abdeckungen, Folienverpackungen und dergleichen geeignet.

Für die Anwendung als Sicherheitsmerkmale werden die Substrate bzw. Folienmaterialien bevorzugt in Streifen oder Fäden oder Patches geschnitten, wobei die Breite der Streifen oder Fäden vorzugsweise 0,05 - 10 mm betragen kann und die Patches vorzugsweise mittlere Breiten bzw. Längen von 2-30 mm aufweisen.

Für die Anwendung in oder auf Verpackungen wird das Folienmaterial bevorzugt in Streifen, Bänder, Fäden oder Patches geschnitten, wobei die Breite der Fäden, Streifen bzw. Bänder vorzugsweise 0,05 - 50 mm beträgt und die Patches vorzugsweise mittlere Breiten und Längen von 2-30 mm aufweisen.

Ein entsprechender Sicherheitsfaden oder -streifen kann auch als Randverstärkung von Verpackungen, Wertdokumenten und dergleichen im Bereich der Kanten aber auch als beispielsweise Längs- oder Quer - Verstärkung in der Verpackung oder im Wertdokument verwendet werden, wobei auch jeweils mehrere Fäden oder Streifen in definiertem Abstand zueinander vorgesehen sein können.

## Patentansprüche

1. Sicherheitselement aufweisend ein Trägersubstrat, das mit optisch aktiven Elementen, insbesondere Beugungsstrukturen, Beugungsgittern, Oberflächenrelief oder Hologrammen versehen ist, **dadurch gekennzeichnet, dass** die Beugungsstruktur, das Beugungsgitter oder das Hologramm achromatische Mattstrukturen in Form von Zeichen, Zeichenfolgen, Mustern, Symbolen, Linien, oder Guillochen aufweist.

2. Sicherheitselement nach Anspruch 1, **dadurch gekennzeichnet, dass** die achromatischen Mattstrukturen als Makro- oder Mikrozeichen ausgeführt sind.

3. Sicherheitselement nach Anspruch 2, **dadurch gekennzeichnet, dass** die achromatischen Mattstrukturen eine Größe < 0,3 mm aufweisen.

4. Sicherheitselement nach einem der Ansprüche 1 bis 3, **dadurch gekennzeichnet, dass** die achromatischen Mattstrukturen als Lentikular- oder Fresnelllinsen vorliegen.

5. Sicherheitselement nach einem der Ansprüche 1 bis 4, **dadurch gekennzeichnet, dass** das Sicherheitselement ein- oder beidseitig mit einer Schutzlackschicht versehen ist.

6. Sicherheitselement nach einem der Ansprüche 1 bis 5, **dadurch gekennzeichnet, dass** das Sicherheitselement ein- oder beidseitig mit einer Heiß- oder Kaltsiegelklebebeschichtung oder einer Selbstklebebeschichtung versehen ist.
